# EUROPÄISCHE PATENTSCHRIFT

(11) **EP 3 339 724 B1**
(45) Veröffentlichungstag und Bekanntmachung des Hinweises auf die Patenterteilung: **17.06.2020**
(21) Anmeldenummer: 17207557.4
(22) Anmeldetag: 15.12.2017
(51) Int. Cl.: F21V 19/00, F21V 17/00, F21Y 103/10, F21Y 115/10

(54) **LEUCHTE MIT TRAGSCHIENE UND BEFESTIGUNGSELEMENT FÜR EINE PLATINE**
LUMINAIRE WITH MOUNTING TRACK AND FASTENING ELEMENT FOR A CIRCUIT BOARD
ÉCLAIRAGE À RAIL DE SUPPORT ET ÉLÉMENT DE FIXATION POUR UNE PLATINE

(30) Priorität: 15.12.2016 DE 102016124556
(43) Veröffentlichungstag der Anmeldung: 27.06.2018
(73) Patentinhaber: SITECO GmbH, 83301 Traunreut (DE)
(72) Erfinder: Kleemann, Bernhard, 86343 Königsbrunn (DE); Koebinger, Simon, 84518 Garching (DE)
(74) Vertreter: Schmidt, Steffen

(56) Entgegenhaltungen:
- WO-A1-2014/072484
- DE-A1-102010 023 497
- DE-A1-102010 031 190
- DE-U1-202011 051 094
- DE-U1-202015 104 043

## Beschreibung

Die vorliegende Erfindung betrifft eine Leuchte mit einer Tragschiene und Platinen, auf denen LEDs (Light Emitting Diodes, worunter hierin jede Art von Halbleiterlichtquelle einschließlich organischer LED verstanden wird) vorgesehen sind.

Tragschienenleuchten sind insbesondere zur Ausbildung von Lichtbändern sehr geläufig. Während früher insbesondere Leuchtstofflampen für derartige Tragschienenleuchten üblich waren, werden heutzutage überwiegend LEDs eingesetzt. Die LEDs sind auf Platinen angebracht, die in den Tragschienen gehalten werden. Eine solche Leuchte ist beispielsweise in der DE 10 2012 220 977 A1 beschrieben. Die Platinen werden durch Fixierungselemente an einem Grundkörper gehalten, wobei jedes Fixierungselement in eine Vertiefung der Platine eingesteckt ist und ein an der Außenseite des Fixierungselements angeordnetes hakenförmiges Verbindungsstück in ein Gegenstück des Grundkörpers eingreift.

Eine alternative Art der Befestigung von LED-Platinen in einer Leuchte ist in der DE 20 2015 102 516 U1 beschrieben. Darin ist ein Federelement vorgesehen, welches in eine Nut eines Grundkörpers eingesteckt wird und sich darin durch Verspreizen festklemmt. Ein Haltearm, der einstückig mit dem Federelement verbunden ist, drückt auf den Rand einer benachbarten LED-Platine, um diese an dem Grundkörper zu halten.

Die vorhergehend gezeigten Beispiele aus dem Stand der Technik ermöglichen es lediglich, die Platine punktuell, z.B. am Rand, zu halten. Dadurch wird jedoch nur ein geringer Anpressdruck auf die Platine ausgeübt. Es muss daher eine entsprechend hohe Stückzahl der Fixierungselemente verwendet werden. Der Anpressdruck ist u.a. besonders kritisch, weil bei Bildung eines Luftspalts zwischen der Platine und dem darunterliegenden Grundkörper keine ausreichende Kühlung der auf der Platine angeordneten LEDs mehr gegeben ist.

DE 10 2010 023 497 A1 offenbart eine Leuchte gemäß dem Oberbegriff des Anspruchs 1. Weitere Leuchten mit LED-Platinen, die durch einen Steg an einer Schiene gehalten werden, sind in den Druckschriften WO 2014/072484 A1, DE 20 2015 104043 U1, DE 20 2011 051094 U1 und DE 10 2010 031190 A1 offenbart.

Aufgabe der vorliegenden Erfindung ist es daher, eine möglichst einfache und sichere Montage der Platine an der Tragschiene zu ermöglichen.

Gelöst wird die Aufgabe durch eine Leuchte nach Anspruch 1.

Eine Besonderheit der erfindungsgemäßen Leuchte besteht darin, dass Befestigungselemente zum Halten der Platine auf der Anlagefläche der Tragschiene verwendet werden, welche die Platine über die gesamte Breite übergreifen und an gegenüberliegenden Rändern der Anlagefläche an der Tragschiene mit dieser verbunden sind. Jedes Befestigungselement weist daher wenigstens zwei Verbindungspunkte an gegenüberliegenden Seiten der Platine zu der Tragschiene auf und drückt die Platine über deren gesamte Breite an die Anlagefläche der Tragschiene. Dadurch ist eine mechanisch sehr stabile Verbindung gegeben im Vergleich zu herkömmlichen Schrauben oder aus dem Stand der Technik bekannten Verbindungselementen, die nur punktförmig die Platine auf die Anlagefläche eines darunterliegenden Grundkörpers drücken. Das Befestigungselement eignet sich insbesondere für Tragschienen, weil die entlang einer Vorzugsrichtung immer gleiche Abstände zwischen den Rändern der LED-Platine definieren, so dass mehrere der Befestigungselemente auch hintereinander entlang der Längsrichtung der Schiene die LED-Platine halten können. Durch das Einspannen der Befestigungselemente an zwei gegenüberliegenden Rändern ist eine sichere Befestigung zu der Tragschiene gewährleistet. Es ist dabei insbesondere vorgesehen, dass die Befestigungselemente auch werkzeuglos mit der Tragschiene verbunden werden können, um die LED-Platine an der Anlagefläche zu halten.

Gemäß einer bevorzugten Ausführungsform ist das Befestigungselement auf einer der Längsseiten der Anlagefläche in eine Vertiefung der Tragschiene eingesteckt und greift auf der gegenüberliegenden Längsseite der Anlagefläche in eine Hinterschneidung der Tragschiene mit einem, vorzugsweise zwei, federelastischen Haken ein. Das Einstecken in eine Vertiefung auf einer Seite der Anlagefläche in der Tragschiene kann erfolgen, wenn das Befestigungselement in einem Winkel zu der Platine angeordnet ist. Anschließend bildet dieser Berührungspunkt zu der Tragschiene einen Drehpunkt für das Befestigungselement, um dieses in Richtung zu der Platine zu drehen und es mit federelastischen Haken auf der gegenüberliegenden Seite in Hinterschneidungen in der Tragschiene einzurasten. Die Montage des Befestigungselements kann auf diese Weise vollkommen werkzeuglos stattfinden. Da das Befestigungselement auf einer Seite nur eingehängt ist, kann es auch leicht durch Lösen der elastischen Haken wieder abgenommen werden. Es ist gemäß einer bevorzugten Ausführungsform auch möglich, dass die Hinterschneidungen auf beiden Seiten der Tragschiene identisch vorgesehen sind, was es ermöglicht, das Befestigungselement an einer beliebigen Stelle und in beliebiger Richtung entlang der Tragschiene zu montieren. Vorzugsweise sind jedoch Vertiefungen für Führungszapfen des Befestigungselements an einer der beiden Seiten vorgesehen, um die Positionierung des Befestigungselements an einer bestimmten Stelle der Tragschiene zu erleichtern.

Erfindungsgemäß weist die Leuchte wenigstens zwei Platinen auf, die an der Anlagefläche stirnseitig benachbart angeordnet sind, und das Befestigungselement übergreift beide Platinen über deren gesamte Breite an der Stirnseite beider Platinen. Dadurch dient ein Befestigungselement dazu, um zwei benachbarte Platinen an der Anlagefläche der Tragschiene zu halten. Dies verringert nicht nur die Anzahl der notwendigen Befestigungselemente, sondern ermöglicht es auch, die Platinen lagegenau zueinander an der Anlagefläche zu halten. Erfindungsgemäß ist an dem Befestigungselement ein Steg vorgesehen, welcher zwischen den zwei stirnseitig benachbarten Platinen im montierten Zustand des Befestigungselements liegt. Der Steg dient dazu, um die Platinen in einem definierten Abstand zueinander zu halten, wobei gleichzeitig ein Berühren der Platinen verhindert wird. Eine Berührung ist in der Regel unerwünscht, um unbeabsichtigte elektrische Kontakte zu verhindern. Ferner ist durch den Steg ein definierter Abstand zwischen den Platinen festgelegt, so dass auch die auf den Platinen angeordneten LEDs in einem definierten Abstand über die Platinen hinweg angeordnet sind. Gemäß einer ersten Ausführungsform der Erfindung greift der Steg auch in einen Schlitz der Anlagefläche ein. Dadurch ist die Position des Befestigungselements gegenüber der Tragschiene festgelegt. Der Steg kann bis zur gegenüberliegenden Seite der Tragschiene hinausstehen, um beispielsweise auf der gegenüberliegenden Seite auf einer weiteren Anlagefläche für Platinen als Abstandselement zu dienen.

Gemäß einer bevorzugten Ausführungsform ist das Befestigungselement aus einem elektrisch isolierenden Material, insbesondere aus Kunststoff, gebildet. Durch das Befestigungselement wird damit eine elektrische Isolierung zwischen den Platinen bewirkt. Ferner bietet Kunststoff die Möglichkeit, elastische Haken oder andere Rastmittel an dem Befestigungselement einstückig anzuformen, da Kunststoff die notwendigen elastischen Eigenschaften aufweist. Alternativ könnte auch eine Stahlklammer als Befestigungselement dienen. Diese weist jedoch vorzugsweise eine elektrische Isolierung auf, da das Befestigungselement mit der Oberseite der Platinen, auf denen auch die spannungsführenden Teile der Platine angeordnet sind, in Kontakt kommt.

Gemäß einer zweiten Ausführungsform der Erfindung weist das Befestigungselement ein oder mehrere Zentrierelemente auf, welche in eine Aussparung der Platine und der Tragschiene formschlüssig eingreifen. Dabei ist es von Vorteil, dass das Befestigungselement sowohl in die Platine als auch in eine Aussparung der Tragschiene eingreift, so dass auch die präzise Position der Platine gegenüber der Tragschiene bereits durch das Befestigungselement gewährleistet ist. Beispielsweise kann die Platine Ausschnitte an den Rändern aufweisen, in welchen zapfenförmige Vorsprünge des Befestigungselements eingreifen und sich bis in eine Vertiefung der Tragschiene erstrecken.

Gemäß einer bevorzugten Ausführungsform weist die Tragschiene auf wenigstens einer Längsseite der Anlagefläche ein durchgängiges Profil auf, in das das Befestigungselement mit einem elastischen Haken einschnappt, um das Befestigungselement an der Tragschiene zu halten. Das durchgängige Profil hat den Vorteil, dass das Befestigungselement im Prinzip an jeder Stelle der Tragschiene montiert werden kann. Ferner können auch in Verbindung mit der vorhergehend genannten Ausführungsform an verschiedenen Stellen der Tragschiene Aussparungen für Zentrierelemente des Befestigungselements vorgesehen sein. Dadurch lässt sich das Befestigungselement zwar nur an bestimmten Stellen der Tragschiene befestigen, jedoch können die tragschienenseitig vorgesehenen Aussparungen für unterschiedlich große bzw. lange Platinen standardgemäß vorgesehen sein, so dass die Tragschiene individuell mit unterschiedlichen Platinen bestückt werden kann.

Gemäß einer bevorzugten Ausführungsform weist das Befestigungselement einen die gesamte Breite der Platine übergreifenden Arm auf, wobei der Arm eine Breite in Längsrichtung der Tragschiene besitzt, die geringer ist als der Abstand zweier benachbarter LEDs auf den Platinen in der gleichen Richtung. Dadurch lässt sich das Befestigungselement über die Platine anordnen, ohne dass die Abstände der LEDs auf der Platine im Bereich des Befestigungselements verändert werden müssen. Von außen betrachtet ist eine kontinuierliche Reihe oder eine kontinuierliche Matrix von LEDs sichtbar, wobei das Befestigungselement nicht auffällt. Das gleiche gilt auch für Befestigungselemente, die zwei Stirnseiten von zwei benachbarten Platinen überbrücken. Auch in dieser Ausführungsform können die Abstände der LEDs zu dem jeweiligen Rand der Platine genauso ausgebildet sein, dass mit einem darüber angeordneten Befestigungselement von außen betrachtet ein kontinuierlicher Abstand der LEDs über die Platinen hinweg gebildet wird. Auf diese Weise entsteht auch bei aneinandergesetzten Platinen der Eindruck einer kontinuierlichen Aneinanderreihung von LEDs in einheitlichem Muster, z.B. in einer Reihe, mit kontinuierlichen Abständen.

Gemäß einer bevorzugten Ausführungsform durchgreift das Befestigungselement eine Öffnung der Tragschiene bis zu einer der Anlagefläche entgegengesetzten Seite der Tragschiene und steht darüber hervor und weist auf der entgegengesetzten Seite der Tragschiene eine Arretierung auf. Beispielsweise können die Befestigungselement eine oder mehrere zapfenförmige Vorsprünge aufweisen, die auf der äußeren Seite mit einem elastischen Widerhaken versehen sind, der sich auf der der Anlagefläche der Tragschiene entgegengesetzten Seite verspreizt. Dadurch ist eine besonders feste Verbindung zwischen dem Befestigungselement und der Tragschiene gewährleistet.

Gemäße einer Weiterbildung der vorhergehend genannten Ausführungsform geht die Arretierung insbesondere einen Reib- oder Formschluss mit der Platine ein und ist einstückig mit dem Befestigungselement ausgebildet. Dadurch dient die Arretierung gleichzeitig zum Ausrichten der Platinen auf der Anlagefläche entsprechend der Position des Befestigungselements auf der Tragschiene.

Weitere Merkmale und Vorteile der vorliegenden Erfindung werden aus der nachfolgenden Beschreibung einer bevorzugten Ausführungsform deutlich, die im Zusammenhang mit den Figuren gegeben wird. In den Figuren ist Folgendes dargestellt:
- Figur 1: zeigt eine perspektivische Ansicht eines Befestigungselements.
- Figur 2: zeigt einen Ausschnitt einer Leuchte, in welche zwei Platinen mittels des Befestigungselements nach Figur 1 in einer Tragschiene befestigt sind.
- Figur 3: zeigt einen Querschnitt durch die Leuchte nach Figur 2, wobei das Befestigungselement noch nicht vollständig montiert ist.
- Figur 4: zeigt eine perspektivische Aufsicht auf den Leuchtenabschnitt gemäß Figur 3.

In der Figur 1 ist ein Befestigungselement 1 der vorliegenden Erfindung als einzelnes Bauteil dargestellt. Es umfasst einen Arm 2, welcher dafür bestimmt ist, über die gesamte Breite einer LED-Platine 20 angeordnet zu werden, wie in Figur 2 dargestellt. An einem Ende des Arms 2 ist eine schaufelförmige Verbreiterung 6 vorgesehen. An dem gegenüberliegenden Ende ist ein T-förmiger Abschnitt 4 vorgesehen, welcher zwei elastisch auslenkbare Haken 8 und mehrere, im dargestellten Beispiel drei, Erhöhungen 10 aufweist.

Die Montage der Platinen 20 in einer Tragschiene 30 der Leuchte wird mit Bezug auf die Figuren 2 bis 4 beschrieben.

Die Tragschiene 30 ist vorzugsweise aus einem Aluminiumstandpressprofil hergestellt. Sie umfasst einen rinnenförmigen Kanal, welcher am Boden eine ebene Fläche definiert, die als Anlagefläche für die Platinen dient. Die Platinen 20 weisen eine Breite auf, welche der Breite der Anlagefläche entspricht. Mehrere der Platine 20 (in Figuren 2 und 4 sind jeweils nur zwei dargestellt) werden hintereinander auf die Anlagefläche der Tragschiene 30 angeordnet, so dass sie stirnseitig aneinander angrenzen. Zwischen jeweils zwei Platinen 20 wird das Befestigungselement 1 zunächst mit dem schaufelförmigen Abschnitt 6 in eine Hinterschneidung der Tragschiene 30 am Rand der Anlagefläche eingeführt, wie in den Figuren 3 und 4 dargestellt. Die Form der Hinterschneidung und des schaufelförmigen Abschnitts 6 des Befestigungselements 1 sind so aufeinander abgestimmt, dass das Befestigungselement 1 an der Hinterschneidung anliegend gedreht werden kann. Ferner sind die Platinen 20 an jeweils einer Ecke der Stirnseite ausgeschnitten, so dass der schaufelförmige Abschnitt 6 sich flach auf die Anlagefläche bewegen lässt. Das Befestigungselement 1 wird, wie in den Figuren 3 und 4 dargestellt, nach unten geschwenkt in Richtung zur Platine bis es mit den Haken 8 in eine gegenüberliegende Hinterschneidung der Tragschiene 30 einschnappt. Die Endposition des Befestigungselements 1 ist in Figur 2 dargestellt. Die Haken 8 des Befestigungselements 1 werden dabei federelastisch ausgelenkt und schnappen hinter der Hinterschneidung am Profilelement zurück, so dass ein sicherer Halt des Befestigungselement 1 der Tragschiene 30 gegeben ist. Im montierten Zustand übergreift demnach das Befestigungselement 1 vollständig die Breite der Platinen 20 im Bereich der Stirnseiten von jeweils benachbarten Platinen. Dadurch werden die Platinen über die gesamte Breite auf die Anlagefläche gedrückt. Dies ist von besonderem Vorteil, weil der Kontakt zu einer guten thermische Verbindung zwischen den Platinen 20 der Tragschien 30 führt. Dadurch kann die von LEDs 22 auf den Platinen erzeugte Wärme effektiv über die als Kühlkörper wirkende Tragschiene 30 abgeführt werden.

Die LEDs 22 auf den Platinen 20 sind in einem regelmäßigen Abstand angeordnet, in der gezeigten Ausführungsform in einer mittigen Reihe. Die Breite des Arms 2 in Richtung der Anordnung der LEDs 22 ist dabei so gewählt, dass sie kleiner ist als der Abstand zweier LEDs. Ferner sind auch die an den Stirnseiten angeordneten LEDs vom stirnseitigen Rand der Platine so weit entfernt, dass bei benachbart angeordneten Platinen der Eindruck entsteht, dass die LED-Reihe ununterbrochen fortgesetzt wird. In der endgültig montierten Leuchte, in welcher noch eine Abdeckung an der Lichtaustrittsseite vorgesehen ist, ist dadurch das Befestigungselement 1 selbst nicht mehr erkennbar und es entsteht der Eindruck einer regelmäßigen Abfolge der LEDs 22 über mehrere Platinen hinweg.

Das Befestigungselement 1 weist an dem Arm 2 ferner einen senkrecht zur Anlagefläche angerordneten Steg 12 auf, der sich in einen Spalt zwischen jeweils zwei benachbarten Platinen 20 einfügt. Da das Befestigungselement 1 aus einem isolierenden Material, insbesondere Kunststoff, hergestellt ist, wird dadurch effektiv eine Isolierung etwaiger spannungsführenden Elemente zwischen den zwei Platinen bewirkt. Ferner dient der Steg 12 auch dazu, einen definierten Abstand zwischen jeweils zwei Platinen zu gewährleisten, so dass die regelmäßige Abfolge der LEDs auch über die Grenze der zwei Platinen gegeben ist.

Das Befestigungselement 1 weist ferner mehrere Erhebungen 10 auf, welche dafür bestimmt sind, in Ausschnitte der Platine formschüssig einzugreifen, um die Platine 20 gegenüber dem Befestigungselement 1 in eine definierte Position zu bringen. Ferner können die Erhebungen 10 eine Höhe aufweisen (im Beispiel der Figur 1 die mittlere Erhebung 10), welche über die auf der Anlagefläche liegende Seite der Platine hinaussteht. Diese Erhebung greift in eine Öffnung der Anlagefläche in der Tragschiene 30 ein. Insbesondere kann vorgesehen sein, dass die Erhebung 10 reibschlüssig in einer Öffnung der Anlagefläche gehalten wird oder es kann sogar auf der der Platine entgegengesetzten Seite der Tragschiene eine zusätzliche Arretierung in Form von überstehenden Haken oder separaten Befestigungsmittels vorgesehen sein.

Die Befestigungselemente 1, wie vorhergehend beschrieben, haben daher den Vorteil, dass die Platinen 20 werkzeuglos an der Tragschiene 30 befestigt werden können. Separate Schrauben oder Nieten entfallen. Dies vereinfacht nicht nur die Montage der Platine sondern hat außerdem den Vorteil, dass keine überstehenden Schraub- oder Nietköpfe die Montage weiterer Bauteile behindert. Ferner ist ein Schraubkanal für Gewindegänge der Tragschiene nicht notwendig.

Außerdem erlauben es die vorhergehend beschriebenen Befestigungselemente 1 auch, die Platinen nach erfolgter Montage wieder zu demontieren. Die Befestigungselemente 1 können von der Tragschiene werkzeuglos abgenommen werden. Dadurch ist das Austauschen einzelner Platinen, welche eine Fehlfunktion im Betrieb zeigen, selbst bei montierter Leuchte möglich.

### Bezugszeichenliste

- 1: Befestigungselement
- 2: Arm
- 4: T-förmige Erweiterung
- 6: schaufelförmige Erweiterung
- 8: elastischer Haken
- 10: Erhebung
- 12: Steg
- 20: Platine
- 22: LED
- 30: Tragschiene

## Patentansprüche

1. Leuchte mit
- einer Tragschiene (30), die eine Anlagefläche für wenigstens eine Platine (20) definiert,
- wenigstens einer Platine (20), die an der Anlagefläche aufliegt und mehrere LEDs (22) als Leuchtmittel der Leuchte trägt, und
- mindestens einem Befestigungselement (1), welches die Platine auf der Anlagefläche der Tragschiene hält, wobei das Befestigungselement (1) die Platine (20) über deren gesamte Breite übergreift und an gegenüberliegenden Rändern der Anlagefläche mit der Tragschiene (30) verbunden ist, wobei die Leuchte wenigstens zwei Platinen (20) aufweist, die an der Anlagefläche stirnseitig benachbart angeordnet sind, und das Befestigungselement (1) beiden Platinen (20) über deren gesamte Breite an den Stirnseiten beider Platinen (20) übergreift,
wobei das Befestigungselement (1) einen Steg (12) aufweist, welcher zwischen den zwei stirnseitig benachbarten Platinen liegt; **dadurch gekennzeichnet, dass** der Steg (12) in einen Schlitz der Anlagefläche eingreift, und/oder dass das Befestigungselement (1) wenigstens ein Zentrierelement (10) aufweist, welches in eine Aussparung der Platine (20) und der Tragschiene (30) formschlüssig eingreift.

2. Leuchte nach Anspruch 1, wobei das Befestigungselement (1) auf einer der Längsseiten der Anlagefläche in einer Vertiefung der Tragschiene (30) eingesteckt ist und auf der gegenüberliegenden Längsseite der Anlagefläche in einer Hinterschneidung der Tragschiene (30) mit einem, vorzugsweise mehreren, federelastischen Haken (8) eingreift.

3. Leuchte nach einem der vorhergehenden Ansprüche, wobei das Befestigungselement (1) aus einem elektrisch isolierenden Material, insbesondere aus Kunststoff gebildet ist.

4. Leuchte nach einem der vorhergehenden Ansprüche, wobei die Tragschiene (30) auf wenigstens einer Längsseite der Anlagefläche ein durchgängiges Profil aufweist, in das das Befestigungselement (1) mit einem elastischen Haken einschnappt, um das Befestigungselement (1) an der Tragschiene (30) zu halten.

5. Leuchte nach einem der vorhergehenden Ansprüche, wobei das Befestigungselement einen die gesamte Breite der Platine übergreifenden Arm (2) aufweist, wobei der Arm eine Breite in Längsrichtung der Tragschiene besitzt, die geringer ist, als der Abstand zweier LEDs (22) auf den Platinen (20) in gleicher Richtung.

6. Leuchte nach einem der vorhergehenden Ansprüche, wobei das Befestigungselement eine Öffnung der Tragschiene (30) bis zu einer der Anlagefläche entgegengesetzten Seite der Tragschiene durchgreift und darüber hervorsteht und auf der entgegengesetzten Seite der Tragschiene (30) eine Arretierung aufweist.

7. Leuchte nach Anspruch 6, wobei die Arretierung durch einen Reib- oder Formschluss mit der Tragschiene (30) gebildet ist und einstückig mit dem Befestigungselement (1) ausgebildet ist.

## Claims

1. Luminaire comprising
- a mounting rail (30) defining a contact surface for at least one board (20),
- at least one circuit board (20), which rests on the contact surface and carries several LEDs (22) as illuminants of the light, and
- at least one fastening element (1), which holds the board on the contact surface of the mounting rail,
wherein the fastening element (1) overlaps the board (20) over its entire width and is connected to the mounting rail (30) at opposite edges of the contact surface, wherein the luminaire has at least two boards (20) which are arranged adjacent to one another at the end faces of the contact surface, and the fastening element (1) engages over both boards (20) over their entire width at the end faces of both boards (20),
wherein the fastening element (1) has a web (12) which lies between the two end-side adjacent boards; **characterized in that** the web (12) engages in a slot of the contact surface, and/or that the fastening element (1) has at least one centering element (10) which engages in a recess of the plate (20) and the mounting rail (30) in a form-fitting manner.

2. Luminaire according to claim 1, wherein the fastening element (1) is inserted on one of the longitudinal sides of the contact surface in a recess of the mounting rail (30) and engages on the opposite longitudinal side of the contact surface in an undercut of the mounting rail (30) with one, preferably several, spring-elastic hooks (8).

3. Luminaire according to one of the preceding claims, the fastening element (1) being formed from an electrically insulating material, in particular plastic.

4. Luminaire according to one of the preceding claims, the mounting rail (30) having a continuous profile on at least one longitudinal side of the contact surface, into which profile the fastening element (1) snaps with an elastic hook in order to hold the fastening element (1) on the mounting rail (30).

5. Luminaire according to one of the preceding claims, wherein the fixing element has an arm (2) overlapping the entire width of the mounting rail, the arm having a width in the longitudinal direction of the mounting rail which is less than the distance between two LEDs (22) on the boards (20) in the same direction.

6. Luminaire according to one of the preceding claims, wherein the fastening element passes through an opening of the mounting rail (30) as far as a side of the mounting rail opposite to the contact surface and protrudes beyond it, and has a locking device on the opposite side of the mounting rail (30).

7. Luminaire according to claim 6, wherein the locking device is formed by a frictional or positive connection with the mounting rail (30) and is formed in one piece with the fastening element (1).

## Revendications

1. Luminaire, avec
- un rail support (30) qui définit une surface d'appui pour au moins une platine (20),
- au moins une platine (20) qui repose sur la surface d'appui et porte plusieurs LED (22) en tant que moyens lumineux du luminaire, et
- au moins un élément de fixation (1), lequel retient la platine sur la surface d'appui du rail support,
l'élément de fixation (1) recouvrant la platine (20) sur toute la largeur de celle-ci et étant raccordé au rail support (30) au niveau de bords opposés de la surface d'appui, le luminaire comportant au moins deux platines (20) qui sont disposées au voisinage l'une de l'autre côté frontal au niveau de la surface d'appui, et l'élément de fixation (1) recouvrant les deux platines (20) sur toute la largeur de celles-ci au niveau des côtés frontaux de deux platines (20),
l'élément de fixation (1) comportant une barrette (12), laquelle est située entre les deux platines voisines côté frontal ; **caractérisé en ce que** la barrette (12) engrène dans une fente de la surface d'appui, et/ou **en ce que** l'élément de fixation (1) comporte au moins un élément de centrage (10), lequel engrène par complémentarité de forme dans un évidement de la platine (20) et du rail support (30).

2. Luminaire selon la revendication 1, l'élément de fixation (1) étant, sur un des côtés longitudinaux de la surface d'appui, enfiché dans un creux du rail support (30) et, sur le côté longitudinal opposé de la surface d'appui, engrenant dans une contre-dépouille du rail support (30) avec un, de préférence plusieurs, crochets (8) à élasticité de ressort.

3. Luminaire selon l'une des revendications précédentes, l'élément de fixation (1) étant formé d'un matériau électriquement isolant, en particulier une matière plastique.

4. Luminaire selon l'une des revendications précédentes, le rail support (30) comportant, sur au moins un côté longitudinal de la surface d'appui, un profilé continu dans lequel s'encliquette l'élément de fixation (1) avec un crochet élastique pour retenir l'élément de fixation (1) sur le rail support (30).

5. Luminaire selon l'une des revendications précédentes, l'élément de fixation comportant un bras (2) recouvrant toute la largeur de la platine, le bras possédant, dans la direction longitudinale du rail support, une largeur qui est plus petite que l'intervalle de deux LED (22) sur les platines (20) dans la même direction.

6. Luminaire selon l'une des revendications précédentes, l'élément de fixation pénétrant dans une ouverture du rail support (30) jusqu'à un côté du rail support opposé à la surface d'appui et dépassant de celui-ci, et comportant un arrêt sur le côté opposé du rail support (30).

7. Luminaire selon la revendication 6, l'arrêt étant formé par une liaison par friction ou complémentarité de forme avec le rail support (30) et étant constitué d'une seule pièce avec l'élément de fixation (1).
